# FASCICULE DE BREVET EUROPEEN

(11) **EP 0 821 109 B1**
(45) Date de publication et mention de la délivrance du brevet: **25.09.2002**
(21) Numéro de dépôt: 97401785.7
(22) Date de dépôt: 24.07.1997
(51) Int. Cl.: E02F 5/00, E02F 9/20

(54) **Système pour travail en milieu hostile comportant un engin ainsi que poste de commande associé**
System zur Arbeit in gefährlicher Umgebung umfassend eine Baumaschine und dazugehörende Kontrollstation
System for operations in a hazardous environment including an excavator and control post therefor

(30) Priorité: 25.07.1996 FR 9609386
(43) Date de publication de la demande: 28.01.1998
(73) Titulaire: Société de Prestations Industrielles et de Montage (S.P.I.M.), 51721 Reims (FR)
(72) Inventeur: Perez, Louis, 51220 Hermonville (FR); Scheier, Claude, 51220 Cauroy Les Hermonville (FR)
(74) Mandataire: Debay, Yves

(56) Documents cités:
- WO-A-95/30880
- DE-A- 3 739 041
- FR-A- 2 693 220
- US-A- 3 568 454
- US-A- 3 892 079
- PATENT ABSTRACTS OF JAPAN vol. 095, no. 011, 26 décembre 1995 & JP 07 229741 A (MITSUBISHI HEAVY IND LTD), 29 août 1995,

## Description

La présente invention concerne la transformation d'un engin de travaux publics, permettant d'effectuer des travaux côtiers jusqu'à une profondeur d'eau de 100 m.

Un tel dispositif permet la création de tranchées permettant l'enfoncement de canalisations ou de câbles dans des zones sous eau.

Jusqu'à présent, il était connu de travailler à de faibles profondeurs (environ 10 m) grâce à une pelle montée sur une barge à fond plat. Dans ce cas, la pelle est limitée en charge par son bras de levier d'une part, et d'autre part le porte-à-faux existant entre le godet de la pelle et la barge.

Si on augmente la surface de la barge, la taille de la pelle et par la même son poids, le tirant d'eau de l'ensemble est augmenté et la possibilité d'utiliser cette barge dans les zones à faible tirant d'eau diminue.

Ce principe comporte des inconvénients et des difficultés.

Le conducteur de la pelle ne doit pas être sujet au mal de mer ni être sensible aux roulis et tangage, il doit être capable de compenser ces phénomènes dans la perception des travaux qu'il effectue.

Enfin, dès que la mer a un clapot important ou qu'elle devient dangereuse, les travaux doivent être arrêtés, le personnel et le matériel doivent être protégés par un déplacement rapide en zone de repli.

US-A-3 892 079 divulgue un engin étanche susceptible d'être commandé à distance par un arrangement émetteur-récepteur. L'engin travaille à de faibles profondeurs.

Le premier but de l'invention est de transformer un engin de travaux publics permettant d'effectuer des travaux en milieu hyperbar et hostile sous l'eau jusqu'à une profondeur de 100 mètres sans présenter les inconvénients de l'art antérieur.

De plus, un autre avantage de l'invention est de permettre d'effectuer les travaux du rivage jusqu'à 100 mètres de profondeur en continuité avec le même matériel.

Ce but est atteint par le fait que dans le système revendiqué l'engin étanche, doté d'actionneurs permettant la commande à distance est caractérisé en ce que ses organes sensibles sont étanches pour garder ainsi la même capacité sous l'eau que sur terre, en terme de travaux de génie, et comporte des capteurs qui indiquent la position des différents axes permettant de juger de l'état de l'engin, en indiquant sa direction et sa position, des ombilicaux hydrauliques et électriques transportant l'énergie de puissance, les ordres de commandes des actionneurs et les informations provenant des capteurs, ces ombilicaux reliant l'engin se trouvant dans l'eau, et un élément en surface où se trouve le générateur d'énergie, ainsi que le système de gestion complet ou partiel selon que le principe retenu soit le pilotage de l'engin à partir d'un ponton ou d'une bouée.

Selon une autre particularité le générateur d'énergie est un moteur thermique entraînant des pompes hydrauliques.

Selon une autre particularité les actionneurs sont rendus étanches aux pressions des fluides s'exerçant de l'extérieur vers l'intérieur, pendant les phases d'arrêts de la centrale d'énergie.

Selon une autre particularité le générateur d'énergie est une pompe hydraulique et les actionneurs sont des moteurs hydrauliques ou des vérins.

Selon une autre particularité le générateur et les actionneurs sont électriques.

Selon une autre particularité le générateur est constitué d'une pompe hydraulique pour les moteurs et actionneurs de puissance et d'un générateur électrique pour les autres moteurs ou actionneurs.

Selon une autre particularité l'équipement comporte des moyens de communication hertziens d'une part pour la réception des signaux de commande des différents éléments de l'équipement intermédiaire, des moteurs et des actionneurs de l'engin et, d'autre part pour la transmission des signaux provenant des capteurs de l'engin.

Selon une autre particularité les moyens d'étanchéité sont constitués de joints à double lèvres en V dont les V sont accolés entre eux selon deux directions perpendiculaires.

Selon une autre particularité les moyens de communication hertziens de l'équipement intermédiaire communiquent avec un poste de pilotage.

Selon une autre particularité l'engin de travail comporte un gyroscope pour déterminer son cap et deux inclinomètres, l'un pour déterminer l'inclinaison selon l'axe des x, l'autre pour déterminer l'inclinaison selon l'axe des y.

Selon une autre particularité l'engin est une pelle hydraulique équipée d'un deuxième bras sur lequel peuvent être montés des outils auxiliaires amenable en position de travail par une rotation de la tourelle d'un angle de 180°.

Selon une autre particularité l'outil auxiliaire est un mât de forage.

Selon une autre particularité l'outil auxiliaire est constitué d'une pompe.

Selon une autre particularité l'outil auxiliaire est constitué d'une cisaille.

Selon une autre particularité l'outil auxiliaire est constitué d'un marteau hydraulique.

Selon une autre particularité l'engin est un bouteur mû sur le sol par des chenilles et comportant une lame transversale à son déplacement et dont la position en hauteur est définie par deux actionneurs.

Selon une autre particularité les actionneurs de flèche de pelle sont mis en position de pilotage flow lorsque les dents de la pelle ont atteint la profondeur de tranchée souhaitée, de façon à permettre au conducteur de creuser une tranchée dont le fond reste au même niveau.

Selon une autre particularité une bouée immergeable est prévue constituant l'équipement intermédiaire assurant la fourniture des énergies à l'engin et la liaison avec le poste de commande tout en se protégeant contre les grands déferlements.

La bouée comporte dans un volume cylindrique un premier compartiment supérieur étanche communiquant avec l'atmosphère par une cheminée obturable par au moins une soupape d'étanchéité commandée par un vérin et contenant des moyens de communication avec un poste de commande, et un second compartiment dans lequel est disposé une poche souple communiquant avec le premier compartiment par un tuyau d'alimentation, ladite poche souple contenant le combustible fossile destiné à l'alimentation du moteur thermique placé dans le premier compartiment, cette poche souple étant placée dans un compartiment qui communique par une paroi inférieure percée d'orifices avec le milieu fluide dans lequel la bouée flotte, l'enveloppe cylindrique de la bouée étant pourvue à sa périphérie d'un boudin gonflable permettant d'une part le maintien de la bouée au même niveau de flottaison quel que soit le niveau du combustible dans la poche et, d'autre part son immersion en cas de danger en surface.

Selon une autre particularité la bouée comporte des moyens de commande du vérin d'actionnement de la soupape d'étanchéité et des moyens de contrôle du gonflage et dégonflage de la membrane extérieure gonflable de façon à permettre l'immersion totale de la bouée ou de contrôler son niveau de flottaison en fonction des niveaux du liquide combustible fossile et des conditions météorologiques.

Selon une autre particularité la bouée comporte en plus du moteur thermique un générateur électrique destiné à la charge d'une batterie d'alimentation des équipements électroniques incorporés dans le compartiment supérieur, un système de climatisation, des pompes hydrauliques permettant de fournir le fluide d'actionnement au moteur ou actionneur de puissance de l'engin.

Selon une autre particularité les circuits électroniques comportent un premier automate programmable relié par un bornier d'interface : aux capteurs délivrant les informations sur le fonctionnement du moteur et aux actionneurs permettant le pilotage du moteur à combustion interne ; par l'ombilical qui foumit le retour des informations de la boite électrique de mesure de l'engin ; à l'ombilical de pilotage des distributeurs hydrauliques de l'engin ; aux capteurs et actionneurs permettant de commander le niveau de flottaison de la bouée ou son immersion et à des modems reliés eux-mêmes à une ou plusieurs antennes permettant l'émission par un premier modem et la réception par l'autre modem.

Une autre particularité est l'utilisation d'une bouée immergeable intermédiaire ente un poste de pilotage se trouvant à terre et l'engin se trouvant dans l'eau, la liaison entre la bouée et l'engin étant assurée par des ombilicaux hydrauliques et électriques et dans laquelle la liaison entre la bouée et le poste de pilotage est assurée par un réseau hertzien.

Les avantages de ce système sont multiples :
le pilote n'est plus sur l'eau, mais à terre, il ne subit plus le roulis,
le pilote travaille en toute sécurité et ne subit plus les caprices dangereux de la mer,
le confort est équivalent à celui d'un bureau de travail ordinaire avec toutes ses aisances.

Il est important de noter qu'une mer peut devenir dangereuse en moins d'une heure. Le principe de notre invention est basé également sur le fait que la bouée est immergeable. Dans le cas d'une mer déchaînée, la bouée est coulée et donc protégée (la mer n'est dangereuse, dans ce cas, qu'en surface). Dès que la mer est calme, la bouée est renflouée et le travail recommence.

Ce but est atteint par le fait que le poste de commande pour engin relié à un équipement intermédiaire communiquant avec le poste de commande par onde hertzienne est caractérisé en ce que le poste comporte un siège monté sur des actionneurs reproduisant les mouvements d'inclinaison selon les deux axes de l'engin et comportant à proximité du siège du conducteur deux manipulateurs à trois axes avec dispositifs de renvoi d'effort reliés d'une part à un automate programmable, lui-même relié d'une part à des modems d'émission et de réception de faisceau hertzien et d'autre part par une liaison en série à un système informatique de type ordinateur industriel avec clavier connecté à un moniteur de visualisation.

Selon une autre particularité le dispositif de renvoi d'effort de l'engin est constitué de capteurs de pression disposés sur les sorties des pompes haute pression alimentant l'engin en énergie, lesdits capteurs étant reliés au premier automate programmable de l'équipement intermédiaire, les signaux fournis par ces capteurs émis par le modem de transmission hertzien puis reçus par le modem de réception de la cabine de pilotage et convertis en un courant d'alimentation d'un électroaimant destiné à appliquer un effort proportionnel à la pression mesurée en sortie des pompes sur la rotule du manipulateur associé au capteur de pression.

Selon une autre particularité l'écran du moniteur comporte plusieurs fenêtres gérées par le programme de l'ordinateur qui permet dans une première fenêtre l'affichage de la direction indiquée par le gyroscope, dans une deuxième fenêtre la représentation de l'engin et des dimensions de la tranchée creusée par l'engin, dans une troisième fenêtre la représentation de l'inclinaison de l'engin selon l'axe des x, dans une quatrième fenêtre la représentation de l'inclinaison de l'engin selon l'axe des y et, dans une cinquième fenêtre la représentation de l'inclinaison des dents du godet de la pelle de façon à permettre au conducteur de connaître la position exacte du godet à tout moment, enfin une cinquième fenêtre de visualisation permet éventuellement d'afficher les images transmises par une caméra montée sur l'engin.

Selon une autre particularité l'ordinateur du poste de pilotage comporte un programme informatique reconstituant des images de synthèse représentant, à partir des signaux fournis par les capteurs de recopie des mouvements de l'engin et des capteurs de position et d'inclinaison de l'engin, d'une part la position de l'engin et d'autre part la réalisation du travail effectué.

Selon une autre particularité l'automate implanté dans l'équipement intermédiaire et servant au contrôle et à la commande de l'engin programmé pour comporter des séquences de fonctionnement de l'engin automatisé pour des opérations telles que la pose du déblai à proximité de la tranchée de façon à ce que le conducteur soit déchargé de cette tâche et que le remblai ainsi effectué soit toujours à la même distance par rapport à la tranchée.

Selon une autre particularité une telle séquence est enclenchée par l'utilisateur à partir d'un des boutons d'un manipulateur à trois axes et l'exécution de la séquence est représentée sur l'écran pour que le conducteur puisse à la fin de la séquence automatisée reprendre le contrôle du ou des manipulateurs.

Selon une autre particularité l'automate de commande de l'engin comportera pour une séquence automatisée du dépôt de déblai une commande de relèvement de la flèche de pelle ; puis une commande de rotation de la tourelle de pelle d'un angle déterminé suivi d'une commande de basculement du godet de pelle de façon à déverser le déblai à proximité de la tranchée puis à nouveau une commande de rotation de la tourelle en sens inverse et du même angle déterminé pour ensuite commander l'envoi à un signal au poste de pilotage de façon à ce que l'utilisateur reprenne le contrôle du manipulateur.

Selon une autre particularité le programme de l'automate de l'équipement intermédiaire permet, lorsque l'utilisateur commande par un des manipulateurs le mouvement du bras porte outils de la pelle, de gérer automatiquement la rotation de la tourelle d'un demi-tour pour assurer sa mise en place de façon précise et à la fin de l'utilisation d'effectuer la rotation en sens inverse de façon à éviter une torsion supérieure à un demi tour de l'ombilical.

D'autres particularités et avantages de la présente invention apparaîtront plus clairement à la lecture de la description ci-après faite en référence aux dessins annexés dans lesquels :
la figure 1 représente une vue en perspective de l'engin et de l'équipement intermédiaire en milieu hostile ;
la figure 2A représente un schéma synoptique d'un engin du type pelle avec ses capteurs et actionneurs ;
la figure 2B représente une vue de dessus schématique de l'engin du type pelle ;
la figure 2C représente un schéma électrique des connections au niveau de l'engin ;
la figure 2D représente le schéma des circuits hydrauliques commandant les actionneurs et les moteurs de l'engin ;
la figure 2E représente le système d'étanchéité des actionneurs de l'engin ;
la figure 3A représente une bouée constituant l'équipement intermédiaire ;
la figure 3B représente le schéma électrique des équipements placés à l'intérieur de la bouée ;
la figure 3C représente d'une part le schéma simplifié des circuits hydrauliques de l'équipement intermédiaire et d'autre part le schéma électrique du poste de pilotage permettant la restitution des renvois d'effort ;
la figure 4A représente une vue en perspective et en coupe partielle du poste de pilotage ;
la figure 4B représente un schéma électrique du poste de pilotage ;
la figure 4C représente une vue schématique du manipulateur à restitution d'effort ;
la figure 5 représente le principe de l'invention utilisé avec deux types d'engins différents.

La figure 1 représente un engin (1) pour travaux maritime ou sous profondeur d'eau, déterminée entre 0 et 100 m, relié par un cordon ombilical (4) soutenu par des flotteurs (5) à un équipement intermédiaire (2). L'engin (1) peut être constitué soit, comme représenté à la figure 2A, d'une pelle tractée par des chenilles et montée sur une tourelle (11) équipée d'une flèche monobloc (12), d'un balancier (13) et d'un godet (14) et de l'autre côté de la tourelle d'un bras secondaire (15, 16, 17), soit d'un bouteur (1B), représenté à la figure 5. Le bouteur (1B) est constitué d'une plate forme montée sur chenille et d'une lame disposée en bout de la plate forme devant les chenilles et monté sur la plate forme à l'aide de vérins définissant l'inclinaison et la hauteur de la lame.

L'invention va maintenant être décrite plus en détail en liaison avec la pelle mais, il est évident qu'elle peut s'appliquer aussi bien à un bouteur ou tout autre engin de travaux publics aménagé selon le même principe.

Le bras secondaire de la pelle est constitué d'une flèche de bras (15) sur laquelle s'articule un balancier de bras (16) à l'extrémité duquel s'articule un deuxième balancier de bras (17) portant à son extrémité un godet de bras (18) sur lequel peuvent être fixés les équipements ou les outils utilisables sur ce bras. Le type d'équipement utilisable sur ce bras est constitué, par exemple, par un mât de forage (19) lequel peut être remplacé par une pompe, une cisaille ou un marteau. La flèche (12) de pelle est positionnée par un premier actionneur (115) et comporte un premier capteur (111) de recopie de mouvement de flèche. L'inclinaison du balancier de pelle (13) est commandée par un second actionneur (122) et au niveau de l'articulation entre la flèche (12) de pelle et le balancier (13) est placé un second capteur (132) de recopie du mouvement de balancier. De même la position du godet (14) de pelle par rapport au balancier (13) est déterminée par un troisième actionneur (142) et sur l'axe d'articulation entre le balancier et le godet (14) est placé un troisième capteur (143) de recopie du mouvement de godet (14).

L'inclinaison de la flèche (15) du second bras est commandée par un premier actionneur (151) et un premier capteur (155) de recopie du mouvement de flèche permet de connaître son inclinaison. Un second actionneur (152) relié d'une part à la flèche (15) et d'autre part au premier balancier (16) permet de déterminer l'inclinaison du premier balancier (16) du second bras et un second capteur de recopie (166) du mouvement du premier balancier permet de connaître sa position. Un troisième actionneur (161) relié d'une part au second balancier (17) et d'autre part au premier balancier (16) permet de déterminer la position d'un second balancier (17) du deuxième bras et un troisième capteur (177) permet de connaître par recopie du mouvement du deuxième balancier (17) sa position. Enfin un porte outil (18) monté à l'extrémité du second balancier (17) est positionné par un quatrième actionneur (178) et un quatrième capteur de recopie (189) du mouvement du porte outil permet de connaître sa position. Enfin sur l'outil (19) solidaire du porte outil(18) sont disposés quatre capteurs de recopie des mouvements de l'outil. L'ensemble des quatre capteurs peut être utilisé ou non selon le type d'outil placé sur le porte outil. Enfin la tourelle (11) de la pelle, comme représentée à la figure 2, comporte un capteur (114) de recopie de rotation de la tourelle, un ensemble capteur (112) de mesure de la pression de boite hydraulique et des pressions de pilotage des distributeurs et un ensemble (113) de capteurs constitué d'un profondimètre, d'un gyrocompas, d'un capteur d'inclinaison de pelle selon l'axe x, et d'un capteur d'inclinaison de pelle selon l'axe y.

Comme représenté à la figure 2C, chacun des capteurs de recopie des mouvements de l'un des éléments de la pelle envoie son signal sur une boite électrique de mesure (117) laquelle retransmet par un ombilical de 37 fils conducteurs (42) les informations vers l'équipement intermédiaire (2) constitué par une bouée (2). Le boîtier électrique de mesure (117) ainsi que le boîtier de pilotage des distributeurs hydrauliques (116) sont placés dans un carter étanche sur la tourelle (11) de la pelle. Le boîtier de pilotage (116) envoie les signaux de commande au boîtier hydraulique du mât de forage et le boîtier électrique de mesure (117) reçoit d'une part les signaux dès capteurs décrits précédemment, de la pelle, du bras ainsi que du mât de forage ou de l'accessoire placé au bout du bras et d'autre part les signaux provenant de deux pressostats. Les signaux de commande des distributeurs arrivent par un ombilical à 32 fils (41) de la bouée (2). En plus de ces deux ombilicaux (41, 42) l'engin est relié par des ombilicaux hydrauliques aux pompes se trouvant dans la bouée, l'un (43) alimentant les fluides sous pression vers la pelle et assurant par un deuxième ombilical (432) le retour des fluides vers le réservoir hydraulique, l'autre (44) assurant également l'amenée des fluides vers d'autres organes de la pelle et par un second ombilical (442) le retour des fluides, comme représenté à la figure 3C.

La figure 2D représente un distributeur (1181) de commande des deux vérins (122) par exemple formant les actionneurs entre la flèche (12) et le balancier (13) et associés de par et d'autre de la flèche. Ce distributeur est commandé par un électroaimant (1162) de pilotage des vérins en sortie et un deuxième électroaimant (1161) de pilotage des vérins en rentrée. Le circuit hydraulique reliant la pompe (203) au vérin (122) est interrompu par ce distributeur (1181) et, selon la commande envoyée, les deux vérins (122) sont soit commandés en sortie, soit commandés en entrée. Sur le circuit reliant les deux compartiments de chaque vérin est branché également un second distributeur (1182) commandé par un électroaimant (1163) pour piloter la position dite "floue". Lorsque ce distributeur (1182) est actionné, les compartiments situés de part et d'autre du piston de chaque vérin sont mis en communication entre eux de façon à ce que le vérin suive librement les mouvements imposés par le godet. De cette façon lorsque les vérins (115) de commande de la flèche, l'utilisateur, par commande des vérins (122 et 142) modifiant l'inclinaison du balancier et du godet, va provoquer un mouvement de rapprochement du godet en direction de la pelle. Ce mouvement de rapprochement s'effectue en conservant les dents de godet au même niveau de façon à creuser une tranchée conservant partout le même niveau. Le circuit hydraulique de chaque actionneur est complété par un limiteur de pression (2032) et un retour (432) au réservoir hydraulique (2031). Chaque actionneur de la pelle ou du bouteur est rendu étanche en plaçant sur l'extrémité A du compartiment dans lequel coulisse le piston (1221) de l'actionneur (122) un dispositif d'étanchéité représenté à la figure 2E. Ce dispositif est constitué par un joint d'étanchéité (1223) à double lèvre comportant deux lèvres en V de façon que chacun des deux V soient disposés selon une direction perpendiculaire à l'autre. Ainsi le joint d'étanchéité (1223) rend l'actionneur étanche non seulement aux pressions s'exerçant de l'intérieur de la chambre (1221) vers l'extérieur, mais également aux pressions s'exerçant de l'extérieur vers la chambre (1221), lorsque les pompes haute pression ne sont pas entraînées. Chacune des deux pompes (202, 203) haute pression qui alimente un double ombilical (44, 43) et des ombilicaux de retour (432, 442) vers le réservoir hydraulique (2031). A proximité de chacune de ces pompes (202, 203) est placé sur chaque départ des ombilicaux haute pression des capteurs de pression (204, 205) dont les signaux électriques sont envoyés sur un automate programmable (206). Cet automate programmable (206) envoie les signaux électriques par l'ombilical (41) pour la boite de pilotage hydraulique et reçoit également les signaux arrivant par l'ombilical (42) de la boite électrique de mesure. L'automate (206), comme on le verra par la suite, gère d'une part par certains programmes des mouvements automatisés pour certaines séquences de mouvements et d'autre part gère les échanges entre les signaux de mesure provenant de l'engin installé au fond de la mer et les signaux de commande provenant du poste de commande installé à terre et reçus par un système de communication à faisceau hertzien constitué par les antennes (28) reliées chacune à un modem d'émission (207) et respectivement un modem de réception (208). Les modems (207, 208) sont branchés sur des entrées sorties séries de l'automate (206). L'automate (206) gère également, comme représenté à la figure 3B, les informations de gestion de la bouée constituées par les signaux indiquant le colmatage du filtre haute pression et la pression de régulation des pompes (202, 203), ces signaux arrivent par le faisceau (2064). L'automate gère les indications de mesure provenant d'un profondimètre installé sur la bouée (2) et arrivant par le faisceau de fils (2062). Un autre faisceau de fils fournit à l'automate (206) par l'arrivée (2063) les informations concernant la vanne de remplissage du réservoir de gasoil, par une arrivée (2065) les informations concernant la remontée de la bouée, par une arrivée (2066) les informations concernant l'immersion de la bouée, par une arrivée (2068) les informations concernant le refroidissement du moteur, par une arrivée (2067) les informations de commande de la mise à l'air de la bouée. Enfin l'automate (206) reçoit également par le faisceau (2010) des informations concernant le fonctionnement du moteur à combustion interne et envoie des commandes par le faisceau (2011) permettant le démarrage et la régulation de vitesse de ce moteur à combustion inteme. Le moteur (201) à combustion interne est installé dans un compartiment (20) de la bouée (2) lequel communique avec l'atmosphère par une cheminée (26) qui peut être rendue étanche par un clapet d'étanchéité actionnable par un vérin. Dans le compartiment (20) obturable à volonté, le moteur thermique entraîne d'une part un alternateur (209) et d'autre part les pompes à haute pression (202, 203) ainsi qu'un système de conditionnement d'air. L'alternateur (209) permet la charge d'une batterie (211) disposée dans ce compartiment laquelle permet d'une part le démarrage du moteur d'autre part l'alimentation des installations électroniques de mesure et de commande de l'ensemble. En dessous du compartiment étanche (20) limité par la paroi inférieure (21) est placée une poche souple étanche (22) comportant une vanne de remplissage qui communique avec la partie haute de la bouée. Cette vanne de remplissage permettant le remplissage de la poche (22) avec un combustible fossile (221) tel que du gasoil. Au fur et à mesure de la consommation du combustible fossile (221), la poche (22) se déforme. Le volume délimité entre la paroi inférieure (21) du compartiment étanche (20) et la cloison inférieure (24) de la bouée est pourvue d'ouverture (241) de communication avec l'eau pour permettre le remplissage par l'eau du volume non occupé par la poche, ce qui limite ainsi les variations de flottaison de la bouée. Enfin la bouée est équipée sur sa paroi externe d'un boudin (27) fixé sur celle-ci par des moyens d'attache non représentés. Ce boudin (27) est gonflable par un équipement disposé à l'intérieur de la bouée (2) et contrôlé par l'automate (206). Cet équipement permet, par le gonflage du boudin (27), de faire remontée la bouée en surface et, par le dégonflage du boudin (27), de contrôler l'immersion de la bouée après avoir commandé l'arrêt du moteur thermique et l'étanchéité du compartiment (20) en fermant le clapet de la cheminée d'aération (26), de façon à immerger la bouée (2) lors des tempêtes.

On comprend que l'on a ainsi réalisé un ensemble qui permet à un outil de travaux publics d'effectuer des travaux sous marin sans être tributaire du clapot généré par la mer, et sans diminuer la capacité de travail de l'engin de travaux publics, car la pelle conserve sa puissance sous l'eau. Ainsi une pelle de 50 tonnes conserve sa capacité de travail et d'élévation de charge lorsqu'elle est immergée sous l'eau avec le dispositif de l'invention. Elle n'a pas à supporter un bras plus long pour pouvoir travailler à des profondeurs importantes ou à être installée sur une plate forme ou barge qui est sensible au roulis et au tangage. De cette façon la tranchée a toutes les garanties d'être rectiligne et les travaux sont interrompus le moins de temps possible, sauf dans les cas de grande tempête. De plus comme on va le voir ci-après le poste de pilotage étant installé à terre le conducteur de l'engin n'est pas perturbé par les mouvements de tangage et de roulis.

Les informations de mesure des mouvements de la pelle sont envoyées par le faisceau hertzien au modem de réception (377) relié à l'automate programmable (376) du poste de pilotage. Cet automate (376) est également relié par une liaison série à un ordinateur industriel de type P.C. avec un clavier (75) lequel contrôle un moniteur (32) et exécute un programme d'affichage d'une part de la position de l'engin en représentant sur des images de synthèse le cap de l'engin déterminé par le gyroscope installé sur la pelle, d'autre part en représentant par des images de synthèse l'inclinaison selon l'axe des x et selon l'axe des y de la pelle. Enfin une dernière fenêtre du moniteur permet de représenter la pelle au bord de la tranchée réalisée par celle-ci de façon à visualiser pour l'utilisateur l'avancement des travaux. Le siège du pilote est installé sur des vérins (35, 36) qui recopient les inclinaisons de la pelle (1) de façon à reproduire les sensations de conduite comme si le pilote était installé sur l'engin. L'automate (376) commande également par son bomier des dispositifs (331, 341) de renvoi d'effort sur les manipulateurs gauche (33), droit (34). Ces manipulateurs (33, 34, figure 4B) permettent au conducteur de commander par les liaisons (3304, 3404) avec le bornier (374) les différents mouvements de la pelle en ayant en retour, d'une part les sensations d'inclinaison transmise par le siège et les sensations d'efforts de la pelle sur les manipulateurs (33, 34) et d'autre part la visualisation par images de synthèse de la position des dents du godet (14), de l'inclinaison de l'engin (1) et de l'avancement des travaux. Le dispositif renvoie les efforts de la pelle (1) sur les manipulateurs commandés, par les signaux fournis par les capteurs de pression (204, 205) en sortie des pompes haute pression (202, 203) qui sont envoyés par l'automate (206) de la bouée (2) vers l'automate (376) du poste de pilotage. Ce dernier (376) traduit ces signaux de pression en un courant de commande proportionnel de façon à envoyer le courant sur des électroaimants disposés dans chaque dispositif (341, 331) de renvoi des efforts. Les électroaimants augmentent la résistance au déplacement de chacun des manipulateurs en proportion des signaux électriques reçus.

En effet, chaque électroaimant (341, respectivement 331) est relié à un mécanisme identique, représenté à la figure 4C, dans lequel la tige respective de l'électroaimant (3411, 3311) est rendue solidaire d'une plaque mobile (349, 339) montée en translation sur des tiges coulissantes (3481, 3381) dans des manchons (3471, 3371). Ces manchons (3371) sont fixés sur une plaque (347, 337) laquelle constitue, avec des poteaux (344, 334) et une plaque (342, 332), un châssis rigide pour l'ensemble. L'électroaimant (341, 331) est monté sur la plaque inférieure respective (342, 332) et le manipulateur (340, 330) est rendu solidaire de la plaque supérieure (347 respectivement 337). Cette plaque supérieure comporte un perçage dans lequel passent l'axe du manipulateur (34, 33) et un élément (340, 330) solidaire de l'axe (34, 33) qui appuie sur les extrémités des doigts (3401, 3301) de transmission des mouvements du manche (34, 33) du manipulateur (340, 330) à des capteurs permettant de traduire ces mouvements en signaux électriques retransmis par les liaisons (3404, 3304, figure 4B) au bornier (374). La plaque (349, 339) est suspendue également par deux ressorts (346, 336) disposés de chaque côté à la plaque supérieure (347, 337) du châssis. Des tiges (343, 333) solidaires d'une part de la plaque (349, 339) et d'autre part d'une bague annulaire (348, 338) laquelle est rendue solidaire des tiges (3481, 3381) guidées entre translation dans les manchons (3471, 3371). Lorsque l'effort de l'électroaimant augmente sur la plaque (349, 339), la tension des ressort (346, 336) augmente et la force d'appui de la plaque (345, 335) sur l'élément (3402, 3302) de commande des déplacements des doigts (3401, 3403, 3301, 3303) de détection des mouvements du manche (34, 33) subit un effort qui s'oppose au déplacement du manche (34, 33) en inclinaison. De cette façon par cette réalisation simple utilisée sur chacun des manipulateurs (340, 330), le pilote aura la sensation de la résistance rencontrée par l'engin piloté à distance.

## Revendications

1. Système pour effectuer des travaux en milieu hostile comportant un engin étanche (1), doté d'actionneurs (115, 122, 142, 151, 152, 161, 178) permettant la commande à distance **caractérisé en ce que** ses organes sensibles sont étanches pour garder ainsi la même capacité sous l'eau que sur terre, en terme de travaux de génie, et comporte des capteurs (189, 177, 168, 166, 155, 111, 132, 143) qui indiquent la position des différents axes permettant de juger de l'état de l'engin, en indiquant sa direction et sa position, des ombilicaux (43, 44) hydrauliques et électriques (41, 42) transportant l'énergie de puissance, les ordres de commandes des actionneurs et les informations provenant des capteurs, ces ombilicaux reliant l'engin (1) se trouvant dans l'eau, et un élément en surface (2) du système pour effectuer des travaux en milieu hostile où se trouve le générateur d'énergie, ainsi que le système de gestion complet ou partiel selon que le principe retenu de pilotage de l'engin est soit à partir d'un ponton soit d'une bouée.

2. Système selon la revendication 1, **caractérisé en ce que** le générateur d'énergie est un moteur thermique (201) entraînant des pompes hydrauliques (202, 203).

3. Système selon la revendication 1 ou 2, **caractérisé en ce que** les actionneurs (115, 122, 142, 151, 152, 161, 178) sont rendus étanches aux pressions des fluides s'exerçant de l'extérieur vers l'intérieur, pendant les phases d'arrêts de la centrale d'énergie.

4. Système selon la revendication 1 ou 3, **caractérisé en ce que** le générateur d'énergie est une pompe hydraulique et les actionneurs sont des moteurs hydrauliques ou des vérins.

5. Système selon la revendication 1 ou 3, **caractérisé en ce que** le générateur et les actionneurs sont électriques.

6. Système selon une des revendications 1 ou 3, **caractérisé en ce que** le générateur est constitué d'une pompe hydraulique pour les moteurs et actionneurs de puissance et d'un générateur électrique pour les autres moteurs ou actionneurs.

7. Système selon une des revendications 1 à 6, **caractérisé en ce que** l'équipement comporte des moyens (28, 208, 207) de communication hertziens d'une part pour la réception (208) des signaux de commande des différents éléments de l'équipement intermédiaire, des moteurs (201 à 203) et des actionneurs de l'engin et, d'autre part pour la transmission (207) des signaux provenant des capteurs de l'engin (1).

8. Système selon la revendication 7, **caractérisé en ce que** les moyens d'étanchéité sont constitués de joints (1223) à double lèvres en V dont les V sont accolés entre eux selon deux directions perpendiculaires.

9. Système selon la revendication 7, **caractérisé en ce que** les moyens de communication hertziens de l'équipement intermédiaire communiquent avec un poste de pilotage (3).

10. Système selon une des revendications précédentes, **caractérisé en ce que** l'engin de travail comporte un gyroscope (113) pour déterminer son cap et deux inclinomètres (113), l'un pour déterminer l'inclinaison selon l'axe des x, l'autre pour déterminer l'inclinaison selon l'axe des y.

11. Système selon une des revendications précédentes, **caractérisé en ce que** l'engin (1) est une pelle hydraulique équipée d'un deuxième bras (15, 16, 17, 18) sur lequel peuvent être montés des outils auxiliaires amenable en position de travail par une rotation de la tourelle d'un angle de 180°.

12. Système selon la revendication 11, **caractérisé en ce que** l'outil auxiliaires est un mât de forage (19).

13. Système selon la revendication 11, **caractérisé en ce que** l'outil auxiliaire est constitué d'une pompe.

14. Système selon la revendication 11, **caractérisé en ce que** l'outil auxiliaire est constitué d'une cisaille.

15. Système selon la revendication 11, **caractérisé en ce que** l'outil auxiliaire est constitué d'un marteau hydraulique.

16. Système selon une des revendications 1 à 10, **caractérisé en ce que** l'engin est un bouteur (1B) mû sur le sol par des chenilles comportant une lame transversale à son déplacement et dont la position en hauteur est définie par deux actionneurs.

17. Système selon une des revendications 1 à 15, **caractérisé en ce que** les actionneurs de flèche de pelle sont mis en position de pilotage "flow" lorsque les dents de la pelle ont atteint la profondeur de tranchée souhaitée, de façon à permettre au conducteur de creuser une tranchée dont le fond reste au même niveau.

18. Système selon la revendication 1 **caractérisé en ce que** la bouée comporte dans un volume cylindrique un premier compartiment supérieur étanche (20) communiquant avec l'atmosphère par une cheminée (26) obturable par au moins une soupape d'étanchéité commandée par un vérin et contenant des moyens de communication avec un poste de commande, et un second compartiment dans lequel est disposée une poche souple (21) communiquant avec le premier compartiment par un tuyau d'alimentation, ladite poche souple contenant le combustible fossile (221) destiné à l'alimentation du moteur thermique (201) placé dans le premier compartiment, cette poche souple (21) étant placée dans un compartiment qui communique par une paroi inférieure (24) percée d'orifices (241) avec le milieu fluide dans lequel la bouée (2) flotte, l'enveloppe cylindrique de la bouée étant pourvue à sa périphérie d'un boudin gonflable (27) permettant d'une part le maintien de la bouée (2) au même niveau de flottaison quel que soit le niveau du combustible dans la poche et d'autre part son immersion en cas de danger en surface.

19. Système selon la revendication 18, **caractérisé en ce que** la bouée comporte des moyens de commande du vérin d'actionnement de la soupape d'étanchéité du compartiment supérieur (20) et des moyens de contrôle du gonflage et dégonflage du boudin (27) gonflable de façon à permettre l'immersion totale de la bouée ou de contrôler son niveau de flottaison en fonction des niveaux du liquide combustible fossile (221) et des conditions météorologiques.

20. Système selon la revendication 18 ou 19, **caractérisé en ce que** la bouée comporte en plus du moteur thermique (201) un générateur électrique (209) destiné à la charge d'une batterie d'alimentation (211) des équipements électroniques incorporés dans la chambre, un système de climatisation, des pompes hydrauliques (202, 203) permettant de fournir le fluide d'actionnement aux moteurs ou actionneurs de puissance de l'engin (1).

21. Système selon une des revendications 18 à 20, **caractérisé en ce que** le circuit électronique de la bouée comporte un automate programm (206) relié par un bornier d'interface : aux capteurs délivrant les informations sur le fonctionnement du moteur (201) et aux actionneurs permettant le pilotage du moteur (201) à combustion interne, à l'ombilical (42) fournissant le retour des informations de la boite électrique de mesure de l'engin (1), à l'ombilical (41) de pilotage des distributeurs hydrauliques de l'engin (1) ; aux capteurs (2063 à 2067) et actionneur (2069) permettant de commander le niveau de flottaison de la bouée ou son immersion et à des modems reliés eux-mêmes à une ou plusieurs antennes (28) permettant l'émission par un premier modem (207) et la réception par l'autre modem (208).

22. Poste de commande pour l'engin (1) du système selon la revendication 1, relié par un ombilical (4) à un équipement intermédiaire (2) communiquant avec le poste de commande par onde hertzienne **caractérisé en ce que** le poste (3) comporte un siège (31) monté sur des actionneurs (35, 36) reproduisant les mouvements d'inclinaison selon les deux axes de l'engin et comportant à proximité du siège (31) du conducteur deux manipulateurs (33, 34) à trois axes avec dispositifs (331, 341) de renvoi d'effort reliés d'une part à un automate programmable (376), lui-même relié à des modems d'émission (378) et de réception (377) de faisceau hertzien et d'autre part par une liaison série à un système informatique de type ordinateur industriel (375) avec clavier connecté à un moniteur (32) de visualisation.

23. Poste de commande pour engin selon la revendication 22, **caractérisé en ce que** le dispositif de renvoi d'effort de l'engin est constitué de capteurs (204, 205) de pression disposés sur les sorties des pompes (202, 203) haute pression alimentant l'engin en énergie, lesdits capteurs étant reliés à l'automate (206) programmable de l'équipement intermédiaire (2), les signaux fournis par ces capteurs émis par le modem (207) de transmission hertzien puis reçus par le modem (377) de réception de la cabine de pilotage (3) et convertis par un deuxième automate (376) en un courant d'alimentation d'un électroaimant destiné à appliquer un effort proportionnel à la pression mesurée en sortie des pompes sur la rotule du manipulateur (34, 33) associé au capteur de pression (204, respectivement 205).

24. Poste de commande pour engin selon la revendication 22 ou 23, **caractérisé en ce que** l'écran du moniteur (32) comporte plusieurs fenêtres gérées par le programme de l'ordinateur (375) pour permettre dans une première fenêtre l'affichage de la direction indiqué par le gyroscope, dans une deuxième fenêtre la représentation de l'engin et des dimensions de la tranchée creusée par l'engin, dans une troisième fenêtre l'inclinaison de l'engin selon l'axe des x, dans une quatrième fenêtre l'inclinaison de l'engin selon l'axe des y, dans une cinquième fenêtre l'inclinaison des dents du godet (14) de la pelle (1) de façon à permettre au conducteur de connaître la position exacte du godet à tout moment, et dans une dernière fenêtre de visualisation les images transmises par les modems (279, 379) en provenance d'une caméra montée sur l'engin (1).

25. Poste de commande pour engin selon la revendication 24, **caractérisé en ce que** l'ordinateur du poste de pilotage comporte un programme informatique reconstituant des images de synthèse représentant à partir des signaux fournis par les capteurs de recopie des mouvements de l'engin et des capteurs de position et d'inclinaison, d'une part la position de l'engin d'autre part la réalisation du travail effectué.

26. Poste de commande pour engin selon une des revendications 22 à 25, **caractérisé en ce que** l'automate (206) implanté dans l'équipement intermédiaire et servant au contrôle et à la commande de l'engin (1) est programmé pour comporter des séquences automatisées de fonctionnement de l'engin pour des opérations telles que la pose du déblai à proximité de la tranchée de façon à ce que le conducteur soit déchargé de cette tâche et que le remblai ainsi effectué soit toujours à la même distance par rapport à la tranchée.

27. Poste de commande pour engin selon la revendication 26, **caractérisé en ce qu'**une telle séquence est enclenchée par l'utilisateur à partir d'un des boutons d'un des manipulateurs (34, 33) à trois axes et l'exécution de la séquence est représentée sur l'écran pour que le conducteur puisse à la fin de la séquence automatisée reprendre le contrôle de l'engin par les manipulateurs.

28. Poste de commande pour engin selon la revendication 26 ou 27, **caractérisé en ce que** l'automate (206) de commande de l'engin (1) comportera pour une séquence automatisée du dépôt de déblai une commande de relèvement de la flèche (12) de pelle ; une commande de rotation de la tourelle (11) de pelle d'un angle déterminé suivi d'une commande de basculement du godet (14) de pelle de façon à déverser le déblai à proximité de la tranchée puis à nouveau une commande de rotation de tourelles en sens inverse du même angle et l'envoi d'un signal au poste de pilotage de façon à ce que l'utilisateur reprenne le contrôle.

29. Poste de commande pour engin selon une des revendications 22 à 28, **caractérisé en ce que** le programme de l'automate de l'équipement intermédiaire permet, lorsque l'utilisateur commande par le manipulateur le mouvement du bras (15 à 18) porte outils (19), de gérer automatiquement la rotation de la tourelle (11) d'un demi-tour pour assurer sa mise en place de façon précise et à la fin de l'utilisation d'effectuer la rotation en sens inverse de façon à éviter une torsion supérieure à un demi tour des ombilicaux (4).

## Patentansprüche

1. System zum Durchführen von Arbeiten in einer aggressiven Umgebung mit einer dichten Maschine (1), die mit Betätigungsvorrichtungen (115, 122, 142, 151, 152, 161, 178) versehen ist, welche die Fernsteuerung ermöglichen, **dadurch gekennzeichnet, daß** ihre empfindlichen Einrichtungen dicht sind, um hinsichtlich Bauarbeiten dieselben Möglichkeiten unter Wasser wie auf dem Land zu erhalten, und Sensoren (189, 177, 168, 166, 155, 111, 132, 143) enthält, die die Position der verschiedenen Achsen angeben, was es ermöglicht, den Zustand der Maschine zu beurteilen, indem ihre Richtung und ihre Position angegeben werden, hydraulische Leitungen (43, 44) und elektrische Leitungen (41, 42), die die Leistungsenergie, die Steuerbefehle der Betätigungsvorrichtungen und die Informationen, die von den Sensoren stammen, übertragen, wobei diese Leitungen die Maschine (1), die sich im Wasser befindet, und ein Element (2) an der Oberfläche des Systems zum Durchführen von Arbeiten in einer aggressiven Umgebung, wo sich der Energiegenerator befindet, sowie das vollständige oder teilweise Steuersystem, je nachdem, ob das ausgewählte Steuerprinzip der Maschine von einem Brückenschiff oder einer Boje ausgeht, verbindet.

2. System nach Anspruch 1, **dadurch gekennzeichnet, daß** der Energiegenerator ein Verbrennungsmotor (201) ist, der Hydraulikpumpen (202, 203) antreibt.

3. System nach Anspruch 1 oder 2, **dadurch gekennzeichnet, daß** die Betätigungsvorrichtungen (115, 122, 142, 151, 152, 161, 178) gegen Drücke der Flüssigkeiten, die von der Außenseite auf die Innenseite wirken, während der Phasen des Stillstands der Energieversorgung dicht gemacht sind.

4. System nach Anspruch 1 oder 3, **dadurch gekennzeichnet, daß** der Generator eine Hydraulikpumpe ist und die Betätigungsvorrichtungen Hydraulikmotoren oder Zylinder sind.

5. System nach Anspruch 1 oder 3, **dadurch gekennzeichnet, daß** der Generator und die Betätigungsvorrichtungen elektrisch sind.

6. System nach einem der Ansprüche 1 oder 3, **dadurch gekennzeichnet, daß** der Generator aus einer Hydraulikpumpe für die Kraftmotoren und -betätigungsvorrichtungen und einem elektrischen Generator für die anderen Motoren oder Betätigungsvorrichtungen besteht.

7. System nach einem der Ansprüche 1 bis 6, **dadurch gekennzeichnet, daß** die Anlage Funkverbindungsmittel (28, 208, 207) aufweist, einerseits für den Empfang (208) der Steuersignale der verschiedenen Elemente der Zwischenanlage, der Motoren (201 bis 203) und der Betätigungsvorrichtungen der Maschine und andererseits für die Übertragung (207) der Signale, die von den Sensoren der Maschine (1) stammen.

8. System nach Anspruch 7, **dadurch gekennzeichnet, daß** die Dichtungsmittel aus Dichtungen (1223) mit Doppel-V-Leisten bestehen, deren V entlang zwei senkrechten Richtungen aneinandergefügt sind.

9. System nach Anspruch 7, **dadurch gekennzeichnet, daß** die Funkverbindungsmittel der Zwischenanlage mit einem Führungsstand (3) in Verbindung stehen.

10. System nach einem der vorangehenden Ansprüche, **dadurch gekennzeichnet, daß** die Arbeitsmaschine ein Gyroskop (113) zum Bestimmen ihres Kurses und zwei Neigungsmesser (113) aufweist, einen zum Bestimmen der Neigung gemäß der x-Achse und den anderen zum Bestimmen der Neigung gemäß der y-Achse.

11. System nach einem der vorangehenden Ansprüche, **dadurch gekennzeichnet, daß** die Maschine (1) ein Hydraulikbagger ist, der mit einem zweiten Arm (15, 16, 17, 18) versehen ist, an dem Hilfswerkzeuge montiert sein können, die durch eine Drehung des Revolvers um einen Winkel von 180° in die Arbeitsposition gebracht werden können.

12. System nach Anspruch 11, **dadurch gekennzeichnet, daß** das Hilfswerkzeug ein Bohrmast (19) ist.

13. System nach Anspruch 11, **dadurch gekennzeichnet, daß** das Hilfswerkzeug aus einer Pumpe besteht.

14. System nach Anspruch 11, **dadurch gekennzeichnet, daß** das Hilfswerkzeug aus einer Schere besteht.

15. System nach Anspruch 11, **dadurch gekennzeichnet, daß** das Hilfswerkzeug aus einem Hydraulikhammer besteht.

16. System nach einem der Ansprüche 1 bis 10, **dadurch gekennzeichnet, daß** die Maschine eine Planierraupe (1B) ist, die durch Raupen mit einer Lamelle quer zu ihrer Fortbewegung auf dem Boden bewegt wird und deren Höhenposition durch zwei Betätigungsvorrichtungen definiert wird.

17. System nach einem der Ansprüche 1 bis 15, **dadurch gekennzeichnet, daß** die Betätigungsvorrichtungen des Baggerauslegers in die Position der "Ablauf"-Steuerung gebracht werden, wenn die Zinken der Schaufel die gewünschte Grabentiefe erreicht haben, um dem Fahrer zu ermöglichen, einen Graben auszuheben, dessen Boden auf derselben Höhe bleibt.

18. System nach Anspruch 1, **dadurch gekennzeichnet, daß** die Boje in einem zylindrischen Volumen ein erstes oberes dichtes Abteil (20), das mit der Atmosphäre durch einen Schacht (26) in Verbindung steht, der durch mindestens ein Dichtungsventil verschließbar ist, welches durch einen Zylinder gesteuert wird und Mittel zur Verbindung mit einem Steuerstand enthält, und ein zweites Abteil aufweist, in dem ein nachgiebiges Fach (21) angeordnet ist, das mit dem ersten Abteil durch eine Versorgungsröhre in Verbindung steht, wobei das nachgiebige Fach den fossilen Brennstoff (221) enthält, der zur Versorgung des Verbrennungsmotors (201) vorgesehen ist, welcher im ersten Abteil angeordnet ist, wobei dieses nachgiebige Fach (21) in einem Abteil angeordnet ist, das durch eine untere Wand (24), die mit Öffnungen (241) versehen ist, mit der flüssigen Umgebung in Verbindung steht, in der die Boje (2) schwimmt, wobei das zylindrische Gehäuse der Boje an seinem Umfang mit einem aufblasbaren Wulst (27) versehen ist, der einerseits das Halten der Boje (2) auf gleicher Schwimmhöhe unabhängig vom Spiegel des Brennstoffs in dem Fach, und andererseits ihr Eintauchen im Fall einer Gefahr an der Oberfläche ermöglicht.

19. System nach Anspruch 18, **dadurch gekennzeichnet, daß** die Boje Mittel zum Steuern des Betätigungszylinders des Dichtungsventils des oberen Abteils (20) und Mittel zur Steuerung des Aufblasens und Entleerens des aufblasbaren Wulstes (27) umfaßt, um das vollständige Eintauchen der Boje oder die Steuerung ihrer Schwimmhöhe in Abhängigkeit von den Spiegeln der fossilen Brennstoffflüssigkeit (221) und den meteorologischen Bedingungen zu ermöglichen.

20. System nach Anspruch 18 oder 19, **dadurch gekennzeichnet, daß** die Boje zusätzlich zum Verbrennungsmotor (201) einen elektrischen Generator (209), der für das Laden einer Versorgungsbatterie (211) der in die Kammer integrierten elektronischen Anlagen vorgesehen ist, ein Klimatisierungssystem, und Hydraulikpumpen (202, 203) aufweist, die es ermöglichen, das Betätigungsfluid zu den Kraftmotoren oder -betätigungsvorrichtungen der Maschine (1) zu liefern,.

21. System nach einem der Ansprüche 18 bis 20, **dadurch gekennzeichnet, daß** die elektronischen Schaltkreise der Boje einen programmierbaren Automaten (206) umfassen, der durch ein Schnittstellenklemmbrett mit folgendem verbunden ist: mit den Sensoren, die die Informationen über die Funktion des Motors (201) liefern, und mit den Betätigungsvorrichtungen, die die Steuerung des Verbrennungsmotors (201) ermöglichen, mit der Leitung (42), die die Rückführung der Informationen des elektrischen Meßkastens der Maschine (1) liefert, mit der Leitung (41) zur Steuerung der Hydraulikverteiler der Maschine-(1); mit den Sensoren (2063 bis 2067) und der Betätigungsvorrichtung (2069), die es ermöglicht, die Schwimmhöhe der Boje oder ihr Eintauchen zu steuern, und mit Modems, die wiederum mit einer oder mehreren Antennen (28) verbunden sind, die das Aussenden durch ein erstes Modem (207) und den Empfang durch das andere Modem (208) ermöglichen.

22. Steuerstand für die Maschine (1) des Systems nach Anspruch 1, welche durch eine Leitung (4) mit einer Zwischenanlage (2) verbunden ist, die mit dem Steuerstand durch eine Funkwelle in Verbindung steht, **dadurch gekennzeichnet, daß** der Stand (3) einen Sitz (31) umfaßt, der auf Betätigungsvorrichtungen (35, 36) montiert ist, welche die Neigungsbewegungen entlang der zwei Achsen der Maschine reproduzieren und in der Nähe des Sitzes (31) des Fahrers zwei Manipulatoren (33, 34) mit drei Achsen mit Vorrichtungen (331, 341) zur Kraftrückkopplung umfassen, die einerseits mit einem programmierbaren Automaten (376), der wiederum mit einem Sendemodem (378) und einem Empfangsmodem (377) mit Richtfunkstrecke verbunden ist, und andererseits durch eine Serienverbindung mit einem Informatiksystem des Typs Industriecomputer (375) mit Tastatur, welcher mit einem Anzeigemonitor (32) verbunden ist, verbunden sind.

23. Steuerstand nach Anspruch 22, **dadurch gekennzeichnet, daß** die Vorrichtung zur Kraftrückkopplung der Maschine aus Drucksensoren (204, 205) besteht, die an den Ausgängen der Hochdruckpumpen (202, 203), die die Maschine mit Energie versorgen, angeordnet sind, wobei die Sensoren mit dem programmierbaren Automaten (206) der Zwischenanlage (2) verbunden sind, wobei die von diesen Sensoren gelieferten Signale durch das Funkübertragungsmodem (207) ausgesandt werden und dann vom Empfangsmodem (377) der Führungskabine (3) empfangen werden und durch einen zweiten Automaten (376) in einen Versorgungsstrom eines Elektromagneten umgewandelt werden, der dazu vorgesehen ist, eine Kraft, die zum Druck proportional ist, der am Ausgang der Pumpen gemessen wird, auf das Kugelgelenk des Manipulators (34, 33) aufzubringen, der mit dem Drucksensor (204 bzw. 205) verbunden ist.

24. Steuerstand nach Anspruch 22 oder 23, **dadurch gekennzeichnet, daß** der Bildschirm des Monitors (32) mehrere Fenster aufweist, die durch das Programm des Computers (375) unterstützt werden, um in einem ersten Fenster die Anzeige der durch das Gyroskop angegebenen Richtung, in einem zweiten Fenster die Darstellung der Maschine und der Abmessungen des durch die Maschine ausgehobenen Grabens, in einem dritten Fenster die Neigung der Maschine gemäß der x-Achse, in einem vierten Fenster die Neigung der Maschine gemäß der y-Achse, in einem fünften Fenster die Neigung der Zinken der Schaufel (14) des Baggers (1), um dem Fahrer zu ermöglichen, die exakte Position der Schaufel jederzeit zu kennen, und in einem letzten Anzeigefenster die von den Modems (279, 379) übertragenen Bilder, die von einer an der Maschine (1) montierten Kamera stammen, zu ermöglichen.

25. Steuerstand nach Anspruch 24, **dadurch gekennzeichnet, daß** der Computer des Führungsstandes ein Informatikprogramm umfaßt, das Synthesebilder rekonstruiert, die aus Signalen, die von den Sensoren zur Nachahmung der Bewegungen der Maschine und den Positions- und Neigungssensoren geliefert werden, einerseits die Position der Maschine und andererseits die Realisierung der durchgeführten Arbeit darstellen.

26. Steuerstand nach einem der Ansprüche 22 bis 25, **dadurch gekennzeichnet, daß** der in die Zwischenanlage eingesetzte und zur Kontrolle und zur Steuerung der Maschine (1) dienende Automat (206) programmiert ist, um automatisierte Sequenzen der Funktion der Maschine für Vorgänge wie das Ablegen des ausgehobenen Materials in der Nähe des Grabens aufzuweisen, damit der Fahrer von dieser Arbeit befreit ist und damit die so durchgeführte Aufschüttung immer im gleichen Abstand bezüglich des Grabens liegt.

27. Steuerstand nach Anspruch 26, **dadurch gekennzeichnet, daß** eine derartige Sequenz durch den Benutzer durch eine der Tasten von einem der Manipulatoren (34, 33) mit drei Achsen in Gang gebracht wird und die Ausführung der Sequenzauf dem Bildschirm dargestellt wird, damit der Fahrer am Ende der automatisierten Sequenz die Kontrolle der Maschine durch die Manipulatoren wieder übernehmen kann.

28. Steuerstand nach Anspruch 26 oder 27, **dadurch gekennzeichnet, daß** der Steuerautomat (206) der Maschine (1) für eine automatisierte Sequenz der Ablage des ausgehobenen Materials einen Steuerbefehl zum Anheben des Auslegers (12) des Baggers; einen Steuerbefehl zum Drehen des Revolvers (11) des Baggers um einen bestimmten Winkel, gefolgt von einem Steuerbefehl zum Kippen der Schaufel (14) des Baggers, um das ausgehobene Material in der Nähe des Grabens auszukippen, dann erneut einen Steuerbefehl zur Drehung der Revolver in der umgekehrten Richtung um den gleichen Winkel und zum Senden eines Signals an den Führungsstand, damit der Benutzer die Kontrolle wieder übernimmt, umfaßt.

29. Steuerstand nach einem der Ansprüche 22 bis 28, **dadurch gekennzeichnet, daß** das Programm des Automaten der Zwischenanlage es ermöglicht, wenn der Benutzer durch den Manipulator die Bewegung des Arms (15 bis 18) zum Tragen der Werkzeuge (19) steuert, automatisch die Drehung des Revolvers (11) um eine halbe Umdrehung zu leiten, um seine präzise Anordnung sicherzustellen, und am Ende der Verwendung die Drehung in der umgekehrten Richtung zu bewirken, um eine Verdrehung der Leitungen (4), die größer ist als eine halbe Umdrehung, zu vermeiden.

## Claims

1. System for carrying out works in a hostile environment, including a sealed machine (1) equipped with actuators (115, 122, 142, 151, 152, 161, 178) enabling remote control, **characterised in that** its sensitive members are sealed in order thus to retain the same capability, in terms of engineering works, underwater as on land, and include sensors (189, 177, 168, 166, 155, 111, 132, 143) which indicate the position of the various pins enabling the state of the machine to be evaluated, by indicating its direction and position, hydraulic (43, 44) and electrical (41, 42) umbilicals conveying the power, the actuator control commands and the information coming from the sensors, these umbilicals connecting the machine (1) situated in the water and a surface element (2) of the system for carrying out works in a hostile environment in which the power generator is situated, as well as the total or partial management system according to whether the machine is controlled from either a pontoon or a buoy.

2. System according to Claim 1, **characterised in that** the power generator is a heat engine (201) which drives hydraulic pumps (202, 203).

3. System according to Claim 1 or 2, **characterised in that** the actuators (115, 122, 142, 151, 152, 161, 178) are sealed to the pressures of the fluids exerted from the outside towards the inside, during the periods when the power plant is shut down.

4. System according to Claim 1 or 3, **characterised in that** the power generator is a hydraulic pump and the actuators are hydraulic engines, or cylinders.

5. System according to Claim 1 or 3, **characterised in that** the generator and the actuators are electrical.

6. System according to one of Claims 1 and 3, **characterised in that** the generator consists of a hydraulic pump for the power engines and actuators and of an electric generator for the other engines or actuators.

7. System according to one of Claims 1 to 6, **characterised in that** the equipment includes radio communication means (28, 208, 207) on the one hand for the reception (208) of the signals for controlling the various elements of the intermediate equipment, the engines (201 to 203) and the actuators of the machine and on the other hand for the transmission (207) of the signals coming from the sensors of the machine (1).

8. System according to Claim 7, **characterised in that** the sealing means consist of seals (1223) with double lips in the shape of a V, the Vs of which are joined together in two perpendicular directions.

9. System according to Claim 7, **characterised in that** the radio communication means of the intermediate equipment communicate with a control station (3).

10. System according to one of the preceding claims, **characterised in that** the working machine includes a gyroscope (113) for determining its heading and two inclinometers (113), one for determining the inclination on the X-axis and the other for determining the inclination on the Y-axis.

11. System according to one of the preceding claims, **characterised in that** the machine (1) is a hydraulic excavator equipped with a second arm (15, 16, 17, 18) on which may be mounted auxiliary tools which can be brought into the working position by rotating the turret through an angle of 180°.

12. System according to Claim 11, **characterised in that** the auxiliary tool is a drilling mast (19).

13. System according to Claim 11, **characterised in that** the auxiliary tool consists of a pump.

14. System according to Claim 11, **characterised in that** the auxiliary tool consists of shears.

15. System according to Claim 11, **characterised in that** the auxiliary tool consists of a hydraulic hammer.

16. System according to one of Claims 1 to 10, **characterised in that** the machine is a bulldozer (1B) moved along the ground by crawler tracks and including a blade which is transverse to its displacement and the elevation of which is defined by two actuators.

17. System according to one of Claims 1 to 15, **characterised in that** the excavator-boom actuators are put in the "flow" control position when the teeth of the excavator have reached the desired trench depth, so as to enable the operator to dig a trench, the bottom of which stays at the same level.

18. System according to Claim 1, **characterised in that** the buoy includes in its cylindrical volume a first sealed upper compartment (20) communicating with the atmosphere via a shaft (26) capable of being obturated by at least one sealing valve controlled by a cylinder and containing means of communication with a control station, and a second compartment in which is arranged a flexible pocket (21) communicating with the first compartment via a supply pipe, the said flexible pocket containing the fossil fuel (221) intended to supply the heat engine (201) placed in the first compartment, this flexible pocket (21) being placed in a compartment which communicates, via a lower wall (24) perforated with orifices (241), with the fluid medium in which the buoy (2) floats, the cylindrical casing of the buoy being provided at its periphery with an inflatable ring (27) making it possible on the one hand to keep the buoy (2) at the same floating level whatever the level of fuel in the pocket and on the other hand to submerge it in the event of danger at the surface.

19. System according to Claim 18, **characterised in that** the buoy includes means for controlling the cylinder for actuating the sealing valve of the upper compartment (20) and means for controlling the inflation and deflation of the inflatable ring (27) so as to enable the total submersion of the buoy or to control its floating level depending on the levels of the fossil fuel liquid (221) and the meteorological conditions.

20. System according to Claim 18 or 19, **characterised in that** the buoy includes, in addition to the heat engine (201), an electric generator (209) intended to charge a battery (211) for supplying the electronic equipment incorporated in the chamber, an air-conditioning system, hydraulic pumps (202, 203) making it possible to supply the actuating fluid to the power engines or actuators of the machine (1).

21. System according to one of Claims 18 to 20, **characterised in that** the electronic circuit of the buoy includes a programmable controller (206) connected by an interface terminal strip: to the sensors delivering the information on the operation of the engine (201) and to the actuators enabling the control of the internal combustion engine (201), to the umbilical (42) providing for the return of the information from the electrical measuring unit of the machine (1), to the umbilical (41) for controlling the hydraulic distributors of the machine (1); to the sensors (2063 to 2067) and actuator (2069) making it possible to control the floating level of the buoy or its submersion and to modems connected themselves to one or more antennas (28) enabling the transmission by a first modem (207) and the reception by the other modem (208).

22. Control station for the machine (1) of the system according to Claim 1, connected by an umbilical (4) to intermediate equipment (2) communicating with the control station by radio waves, **characterised in that** the station (3) includes a seat (31) mounted on actuators (35, 36) reproducing the inclination movements on the two axes of the machine and including, close to the operator's seat (31), two triaxial manipulators (33, 34) with force return devices (331, 341) connected on the one hand to a programmable controller (376), itself connected to modems for radio transmission (378) and reception (377), and on the other hand, by a serial connection, to a data processing system of the industrial computer type (375) with keyboard connected to a display monitor (32).

23. Control station according to Claim 22, **characterised in that** the force return device of the machine consists of pressure sensors (204, 205) arranged on the outlets of the high-pressure pumps (202, 203) supplying the machine with power, the said sensors being connected to the programmable controller (206) of the intermediate equipment (2), the signals supplied by these sensors transmitted by the radio transmitting modem (207), then received by the receiving modem (377) of the control cab (3) and converted by a second controller (376) into a current for supplying an electromagnet intended to apply a force, proportional to the pressure measured at the outlet of the pumps, to the ball joint of the manipulator (34, 33) associated with the pressure sensor (204 and 205 respectively).

24. Control station according to Claim 22 or 23, **characterised in that** the screen of the monitor (32) includes several windows managed by the program of the computer (375) in order to make it possible in a first window to display the direction indicated by the gyroscope, in a second window to show the machine and the dimensions of the trench dug by the machine, in a third window the inclination of the machine on the X-axis, in a fourth window the inclination of the machine on the Y-axis, in a fifth window the inclination of the teeth of the bucket (14) of the excavator (1) so as to enable the operator to know the exact position of the bucket at any time, and in a final window to display the images transmitted by the modems (279, 379) from a camera mounted on the machine (1).

25. Control station according to Claim 24, **characterised in that** the computer of the control station includes a computer program, which reconstitutes computer-generated images representing from the signals given by the sensors of recopy of the movements of the machine and from position and inclination sensors, on the one hand the machine position, on the other hand the progress report of the work done.

26. Control station according to one of Claims 22 to 25, **characterised in that** the controller (206) set in the intermediate equipment and used to control and to command the machine (1) is programmed to include automated sequences to run the machine for operations such as the deposit of excavated materials near to the trench so that the driver is relieved of this task and the backfill thus made is always at the same distance from the trench.

27. Control station according to Claim 26, **characterised in that** such a sequence is engaged by the user from one of the buttons of one of the triaxial manipulators (33, 34) and the execution of the sequence is represented on the screen so that the driver can at the end of the automated sequence take back control of the machine through the manipulators.

28. Control station according to Claim 26 or 27, **characterised in that** the controller (206) controlling the machine (1) will include for an automated sequence of the excavated material deposit an excavator-boom (12) lift-up command; a command of rotation of the excavator-turret (11) through a determined angle followed by an excavator-bucket (14) tipping command so as to discharge the excavated-materials near to the trench, then once again a command of rotation of turrets in the opposite direction through the same angle and the emission of a signal to the control station for the user to take back control.

29. Control station according to one of Claims 22 to 28, **characterised in that** the program of the controller of the intermediate equipment makes it possible, when the user controls through the manipulator the movement of the tool-holder (19) arm (15 to 18), to automatically manage a U-turn rotation of the turret (11) to ensure its precise positioning and at the end of the utilisation to effectuate the rotation in opposite direction so as to avoid a torsion greater than one U-turn of the umbilicals (4).
